# FASCICULE DE BREVET EUROPEEN

(11) **EP 2 892 655 B1**
(45) Date de publication et mention de la délivrance du brevet: **09.11.2016**
(21) Numéro de dépôt: 13774715.0
(22) Date de dépôt: 02.09.2013
(51) Int. Cl.: B05B 1/34

(54) **TETE DE PULVERISATION DE PRODUIT FLUIDE ET DISTRIBUTEUR COMPRENANT UNE TELLE TETE DE PULVERISATION.**
AUSGABEKOPF ZUM SPRÜHEN EINES FLUIDS SOWIE AUSGABEVORRICHTUNG MIT EINEM SOLCHEN AUSGABEKOPF
SPRAY HEAD FOR A FLUID AND DISPENSER COMPRISING SUCH A SPRAY HEAD

(30) Priorité: 04.09.2012 FR 1258233
(43) Date de publication de la demande: 15.07.2015
(73) Titulaire: Aptar France SAS, 27110 Le Neubourg (FR)
(72) Inventeur: POULIAUDE, Florent, F-27370 Fouqueville (FR)
(74) Mandataire: CAPRI
(86) Numéro de dépôt international: PCT/FR2013/052008
(87) Numéro de publication internationale: WO 2014/037655

(56) Documents cités:
- WO-A1-2006/059065
- WO-A1-2008/015409
- FR-A- 1 602 460
- US-A1- 2001 022 006

## Description

La présente invention concerne une tête de pulvérisation de produit fluide comprenant un orifice de pulvérisation définissant un axe de distribution, une chambre de tourbillonnement en amont de l'orifice de pulvérisation, la chambre étant délimitée par des parois internes, et des canaux de tourbillonnement définissant respectivement des sorties de canal qui débouchent transversalement à l'axe de distribution dans la chambre de tourbillonnement au niveau des parois internes de manière à générer un écoulement tourbillonnaire à l'intérieur de la chambre de tourbillonnement, chaque canal définissant un axe de projection qui s'étend dans la chambre de tourbillonnement à partir de la sortie de canal. Une telle tête de pulvérisation peut par exemple se présenter sous la forme d'un poussoir actionnable à l'aide d'un ou de plusieurs doigt(s) d'une main. Les domaines privilégiés d'application de la présente invention sont ceux de la parfumerie, de la cosmétique ou encore de la pharmacie, sans exclure d'autres domaines.

Dans l'art antérieur, on connaît le document FR-2 399 282 qui décrit une tête de pulvérisation conventionnelle comprenant un orifice de distribution, une chambre de tourbillonnement et des canaux de tourbillonnement qui débouchent tangentiellement et transversalement dans la chambre de tourbillonnement. De manière classique, les canaux de tourbillonnement s'étendent dans un plan qui est perpendiculaire à l'axe de distribution défini par l'orifice de pulvérisation. De ce fait, les flux de produit fluide issus des canaux de tourbillonnement pénètrent dans la chambre de tourbillonnement en longeant la paroi de fond de la chambre. De plus, ils longent également la paroi latérale cylindrique de la chambre étant donné qu'ils débouchent tangentiellement dans la chambre de tourbillonnement. Ainsi, les flux de produit fluide longent à la fois la paroi de fond et la paroi latérale de la chambre de tourbillonnement, générant ainsi une perte de charge considérable. Des phénomènes d'écoulement parasites et incontrôlés sont également générés.

Ce document FR-2 399 282 décrit encore un autre mode de réalisation dans lequel les canaux de tourbillonnement sont formés dans une surface tronconique et débouchent tangentiellement dans la paroi de fond de la chambre de tourbillonnement qui définit une paroi latérale tronconique dont le sommet ouvert forme l'orifice de pulvérisation. Plus précisément, un gicleur, formant l'orifice de pulvérisation et la paroi tronconique, est engagé autour d'une broche formant la paroi de fond et une surface tronconique dans laquelle les canaux de tourbillonnement sont formés. Ainsi, les flux de produit fluide issus des canaux de tourbillonnement pénètrent dans la chambre de tourbillonnement en longeant la paroi tronconique de la chambre de tourbillonnement en direction de l'orifice de pulvérisation. Là encore, le fait que les flux longent la paroi interne tronconique de la chambre génère une perte de charge considérable et des phénomènes d'écoulement parasites incontrôlés.

Dans ces deux modes de réalisation du document FR-2 399 282, qui décrit une tête de pulvérisation selon le préambule de la revendication 1, chambre de pulvérisation est responsable d'une perte de charge importante et de la génération de phénomènes fluidiques qui nuisent à la bonne qualité de la pulvérisation à travers l'orifice de pulvérisation.

La présente invention a pour but de remédier aux inconvénients précités de l'art antérieur que l'on retrouve dans la plupart des têtes de distribution pourvues d'une chambre et de canaux de tourbillonnement.

Pour ce faire, la présente invention propose que les axes de projection Y des canaux de tourbillonnement s'éloignent à la fois de la paroi de fond et de la paroi latérale périphérique qui sont toutes deux adjacentes aux sorties de canal de manière à traverser la chambre de tourbillonnement sans longer ni la paroi de fond, ni la paroi latérale périphérique.

De cette manière, les flux de produit fluide issus des sorties de canaux de tourbillonnement ne sont plus sujets à des phénomènes d'écoulement laminaires parasites le long des parois internes de la chambre de tourbillonnement. L'écoulement tourbillonnaire du produit fluide peut ainsi se produire sans être perturbé de manière significative par les parois internes de la chambre de tourbillonnement. En d'autres termes, l'écoulement tourbillonnaire est principalement généré en éloignement des parois internes de la chambre de tourbillonnement. La perte de charge au niveau de la chambre de tourbillonnement est ainsi considérablement réduite, ce qui permet de mettre en oeuvre des canaux de tourbillonnement présentant une section réduite. En effet, la perte de charge déjà créée par les canaux de tourbillonnement de section réduite ne sera que faiblement augmentée au niveau de la chambre de tourbillonnement de l'invention. D'autre part, il faut noter que les sorties de canal débouchent dans la chambre de tourbillonnement à l'endroit où la paroi de fond se raccorde à la paroi latérale périphérique. Ainsi, les flux de produit fluide issus des sorties des canaux de tourbillonnement pénètrent dans la chambre de tourbillonnement de manière sensiblement symétrique par rapport aux parois latérale et de fond, ce qui réduit considérablement les turbulences parasites.

Selon une caractéristiques avantageuse de l'invention, la paroi de fond est sensiblement plane, les sorties de canal débouchant dans la chambre de tourbillonnement au niveau de la paroi de fond.

Selon une autre caractéristique intéressante de l'invention, la chambre comprend une paroi avant dans laquelle est formé l'orifice de pulvérisation, les axes de projection étant dirigés vers cette paroi avant.

Selon encore un autre aspect de l'invention, la paroi latérale périphérique est sensiblement cylindrique. Les parois de fond et avant peuvent être parallèles et planes. En variante, la paroi de fond peut être concave ou convexe, de même que la paroi avant. La paroi latérale périphérique peut être légèrement tronconique.

Selon un aspect important de la présente invention, les axes de projection des canaux de tourbillonnement s'étendant transversalement par rapport à la paroi de fond et à la paroi latérale, avantageusement avec un angle de l'ordre de 45° par rapport à la paroi de fond et par rapport à la paroi latérale. Cela implique que les axes de projection issus des canaux s'étendent dans la chambre en s'éloignant à la fois de la paroi de fond et de la paroi latérale, et avantageusement de manière parfaitement symétrique.

Selon une autre caractéristique intéressante de l'invention, les canaux de tourbillonnement sont formés dans une paroi tronconique ayant un axe de révolution confondu avec l'axe de distribution. De cette manière, les canaux de tourbillonnement peuvent déboucher dans la chambre de tourbillonnement avec une orientation oblique, à la fois par rapport à la paroi de fond qui est avantageusement perpendiculaire à l'axe de distribution, et par rapport à la paroi latérale qui est avantageusement cylindrique. Les sorties des canaux de tourbillonnement sont avantageusement formées dans la paroi de fond de manière directement adjacentes à la paroi latérale cylindrique. Grâce à leur disposition oblique provenant de la paroi tronconique, les flux de produit fluide pénètrent dans la chambre de tourbillonnement en s'éloignant à la fois de la paroi de fond et de la paroi latérale, en direction de la paroi avant où est formé l'orifice de pulvérisation.

Selon un mode de réalisation pratique, la tête de pulvérisation comprend un corps de tête et un gicleur, le corps de tête formant une broche définissant la paroi de fond et la paroi tronconique, le gicleur étant engagé autour de la broche en définissant entre eux la chambre de tourbillonnement et les canaux de tourbillonnement, le gicleur définissant la paroi avant et la paroi latérale, ainsi qu'une zone tronconique qui vient en contact étanche avec la paroi tronconique de la broche pour former les canaux de tourbillonnement, le gicleur présentant avantageusement une symétrie de révolution autour de l'axe de distribution.

Selon un autre aspect intéressant de l'invention, les sorties de canaux débouchent de manière non tangentielle dans la chambre de tourbillonnement. De cette manière, on évite encore davantage que les flux de produit fluide issus des sorties de canaux de tourbillonnement ne s'écoulent le long de la paroi latérale de la chambre de tourbillonnement.

Avantageusement, la chambre de tourbillonnement peut présenter une épaisseur E dans le sens de l'axe de distribution et un diamètre D dans le sens perpendiculaire à l'axe de distribution, le rapport E/D étant inférieur à environ 0,8, E étant avantageusement inférieur à environ 0,5 mm.

Selon un autre aspect de la présente invention, les canaux de tourbillonnement sont rectilignes. Ainsi, on minimise les pertes de charge, particulièrement lorsque les canaux présentent une section réduite.

L'invention définit également un distributeur de produit fluide comprenant un réservoir, une pompe montée sur le réservoir et une tête de pulvérisation telle que définie ci-dessus associée à la pompe. La tête de distribution peut être rapportée sur une sortie de la pompe ou encore intégrée à la pompe. Dans la plupart des cas, la tête de pulvérisation se présente sous la forme d'un poussoir rapporté sur l'extrémité libre de la tige d'actionnement de la pompe.

L'esprit de l'invention réside dans le fait d'éloigner les flux de produit fluide issus des canaux de tourbillonnement des parois internes de la chambre de tourbillonnement afin de réduire les pertes de charge et de minimiser les phénomènes d'écoulement laminaires parasites. Les flux de produit fluide issus des canaux de tourbillonnement pénètrent bien évidemment dans la chambre de tourbillonnement au niveau d'une de ses parois internes, mais les flux sont orientés de telle manière qu'ils s'éloignent immédiatement de ces parois internes.

L'invention sera maintenant plus amplement décrite en référence aux dessins joints, donnant à titre d'exemple non limitatif un mode de réalisation de l'invention.

Sur les figures :
La figure 1 est une vue éclatée en perspective d'une tête de distribution selon une forme de réalisation de la présente invention,
La figure 2 est une vue en plan fortement agrandie d'un détail du corps de tête de la figure 1, et
La figure 3 est une vue en section transversale horizontale à travers la tête de pulvérisation de la figure 1 à l'état monté.

La tête de pulvérisation de la présente invention peut être mise en oeuvre à la sortie de n'importe quel dispositif de distribution de produit fluide, comme par exemple une pompe, une valve, un réservoir écrasable, etc. La tête de pulvérisation de l'invention trouvera une application privilégiée en tant que poussoir actionnable manuellement à l'aide d'un ou de plusieurs doigt(s). Ce poussoir peut être intégré à une pompe ou à une valve, ou de préférence rapporté sur l'extrémité libre d'une tige d'actionnement formant un conduit de sortie interne. Lorsqu'il s'agit d'une pompe, la tige d'actionnement est pourvue d'un piston qui coulisse de manière étanche à l'intérieur d'un fût formé dans un corps de pompe qui est monté fixement sur l'ouverture d'un réservoir. La pompe comprend de manière conventionnelle une chambre de pompe pourvue d'un clapet d'entrée, et d'un clapet de sortie qui peut être porté par la tige d'actionnement. Ainsi, en enfonçant la tige d'actionnement à l'intérieur du corps de pompe à l'encontre d'un ressort, le volume de la chambre de pompe diminue, mettant ainsi le produit fluide qu'il contient sous pression. Dès que la pression atteint une valeur prédéterminée, le clapet de sortie s'ouvre et le produit fluide sous pression est refoulé à travers la tige d'actionnement pour parvenir jusqu'au poussoir intégrant une tête de pulvérisation selon l'invention.

La tête de pulvérisation selon un mode de réalisation non limitatif de l'invention comprend un corps de tête 1 qui peut être réalisé par injection moulage de matière plastique approprié. Le corps de tête 1 peut être réalisé de manière monobloc. Il comprend de manière conventionnelle un manchon de raccordement destiné à être rapporté sur l'extrémité libre de la tige d'actionnement d'une pompe ou d'une valve. Ce manchon de raccordement est relié à un logement 10 par une série de conduits et canaux internes. Le logement 10 est de préférence cylindrique et débouche latéralement sur la périphérie du corps de tête. Le logement 10 contient une broche 11 qui fait saillie vers l'extérieur du logement. Ainsi, un espace annulaire est ménagé à l'intérieur du logement 10 autour de la broche 11. De manière conventionnelle, un gicleur 2 est rapporté et inséré fixement à l'intérieur du logement 10 autour de la broche 11, comme on peut le voir sur la figure 3. Une série de conduits internes est définie entre la broche 11 et le gicleur 2 pour acheminer le produit fluide issu du manchon de raccordement jusqu'à un orifice de pulvérisation 21 formé par le gicleur 2. Bien que non représentée, la tête de pulvérisation peut encore être pourvue d'une frette d'habillage qui enveloppe de manière esthétique le corps de tête 1 en laissant le gicleur 2 apparent.

En se référant à la figure 2, on peut voir de manière fortement agrandie le logement 10 et la broche 11 qu'il contient. Le logement 10, dans ce mode de réalisation, présente une configuration circulaire sensiblement cylindrique. Quant à la broche 11, elle est disposée de manière sensiblement centrale à l'intérieur du logement 10 et présente une section transversale oblongue avec deux secteurs arrondis 111 et deux méplats 112. La face frontale de la broche 11 qui est tournée vers l'extérieur du logement 10 présente une structure complexe qui va maintenant être décrite. En se référant à nouveau à la figure 2, on peut voir que cette face frontale est majoritairement définie par une paroi tronconique 14 dont l'axe de révolution est confondu avec l'axe de la broche et l'axe de distribution X, comme on le verra ci-après. La paroi tronconique 14 est tronquée sur sa périphérie extérieure, mais également en son centre de manière à définir une paroi de fond 12, qui est ici sensiblement plane et perpendiculaire à l'axe de révolution de la paroi tronconique 14. Selon l'invention, la paroi tronconique 14 est formée avec deux rainures ou saignées 13' qui s'étendent des méplats 112 dans la paroi tronconique 14 jusqu'à la paroi de fond 12 dans laquelle elles débouchent en formant des sorties de canaux 131. On peut remarquer que les rainures ou saignées 13' parviennent au niveau de la paroi de fond 12 de manière non tangentielle. Sur la figure 2, on peut également remarquer qu'un conduit commun 17 relie le logement 10 à un puits formant le manchon de raccordement.

On se référera maintenant à la figure 3 pour décrire en détail le gicleur 2 et sa coopération avec le logement 10 et sa broche 11. Le gicleur 2 présente de préférence une symétrie de révolution autour de l'axe de distribution X passant par l'orifice de pulvérisation 21. Ainsi, il n'est pas nécessaire d'orienter le gicleur 2 lors de son insertion dans le logement 10 du corps de tête 1. L'orifice de pulvérisation 21 est formé au même niveau d'une paroi de distribution 22 d'épaisseur réduite. L'orifice de pulvérisation 21 se présente sous la forme d'un alésage parfaitement ou sensiblement cylindrique qui traverse l'épaisseur de la paroi de distribution 22. Autour de cette paroi 22, le gicleur forme un cône de diffusion 23 qui favorise la formation d'un spray de bonne qualité. Intérieurement, la paroi de distribution 22 forme une paroi avant 24 qui peut être parfaitement ou sensiblement plane, ou encore légèrement concave, convexe ou tronconique. La paroi avant 24 est interrompue en son centre par l'orifice de pulvérisation 21. Le gicleur 2 forme également une paroi latérale périphérique 25 qui peut présenter une configuration cylindrique autour de l'axe de distribution X. En variante, il est également possible de réaliser la paroi latérale 25 avec une configuration tronconique, voire complexe. Au-delà de cette paroi latérale 25, le gicleur 2 forme une zone ou section tronconique 26 présentant un angle solide identique à celui de la paroi tronconique 14 de la broche 11. Ainsi, cette zone ou section tronconique 26 peut venir en contact intime étanche avec la paroi tronconique 14, de manière à isoler entre eux des canaux de tourbillonnement 13 au niveau des saignées ou rainures 13'. Ces canaux de tourbillonnement 13 débouchent au niveau des sorties de canaux 131 dans un volume sensiblement cylindrique défini entre la paroi de fond 12 de la broche 11, la paroi avant 24 et la paroi latérale 25 du gicleur 2. Ce volume interne constitue une chambre de tourbillonnement 20 dont l'entrée est définie par les sorties de canaux 131 et la sortie est définie par l'orifice de pulvérisation 21. Les sorties de canaux 113 ne sont pas directement tangents à la paroi latérale 25, mais légèrement décalés cers l'intérieur de la chambre de tourbillonnement 20. Cette chambre peut présenter une épaisseur E dans le sens de l'axe de distribution X de l'ordre de 0,5 mm et un diamètre D dans le sens perpendiculaire à l'axe de distribution X de l'ordre de 0.7 mm. De manière empirique on a constaté que le rapport E/D est de préférence inférieur à environ 0,8.

Selon l'invention, les canaux de tourbillonnement 13, qui sont avantageusement rectilignes, définissent des axes de projection Y qui débouchent dans la chambre de tourbillonnement 20 au niveau des deux sorties de canaux 131 et s'étendent à l'intérieur de cette chambre 20 de manière oblique sans longer ni la paroi de fond 12 ni la paroi latérale 25. Comme on peut le voir sur la figure 3, les deux axes de projection Y s'étendent dans la chambre 20 à partir de la paroi de fond sensiblement au niveau où elle vient en jonction avec la paroi cylindrique 25. Ainsi, les deux axes de projection Y s'étendent dans la chambre de tourbillonnement 20 avec un angle de l'ordre de 45° par rapport à la paroi de fond 12 et par rapport à la paroi latérale 25. De ce fait, le flux de produit fluide qui pénètre à l'intérieur de la chambre de tourbillonnement 20 s'éloigne immédiatement et progressivement des parois de fond 12 et latérales 20 et se rapproche de la paroi avant 24 où est formé l'orifice de pulvérisation 21. Bien entendu, du fait de leur arrivée sensiblement tangentielle à l'intérieur de la chambre de tourbillonnement 20, les flux de produit fluide issus des canaux de tourbillonnement 13 vont générer un tourbillonnement ou vortex de produit fluide à l'intérieur de la chambre avant de traverser l'orifice de pulvérisation 21. Sans sortir du cadre de la présente invention, on voit bien que la paroi de fond 12 et la paroi latérale 25 peuvent être réalisées avec des configurations variées, à condition que les flux de produit fluide qui pénètrent dans la chambre de tourbillonnement 20 selon les axes Y ne longent pas les parois de fond 12 et latérales 25. Le but recherché par la présente invention est d'éviter tout écoulement laminaire le long des parois internes de la chambre de tourbillonnement 20. En formant les canaux de tourbillonnement 13 dans une paroi tronconique, ceux-ci sont orientés de manière oblique par rapport à l'axe de distribution X, de sorte que les flux de produit fluide qui pénètrent dans la chambre de tourbillonnement 20 ne longent aucune de ces parois internes, étant donné que la paroi de fond 12 est sensiblement ou globalement perpendiculaire à l'axe X et que la paroi latérale 25 est globalement ou sensiblement cylindrique.

En amont des canaux de tourbillonnement 13, la broche 11 et le gicleur 2 forment deux canaux d'alimentation respectifs 15 et un canal annulaire commun 16 qui communique encore plus en amont avec le conduit commun 17 visible sur la figure 2. Les canaux d'alimentation 15 sont ici formés entre les méplats 112 de la broche 11 et la paroi interne 27 du gicleur 2. Pour son maintien fixe et étanche à l'intérieur du logement 10, le gicleur 2 comprend des moyens d'accrochage étanches 28 sous la forme de profils saillants permettant une accroche étanche à l'intérieur du logement 10.

Le fait que les flux de produit fluide issus des canaux de tourbillonnement 13 pénètrent dans la chambre de tourbillonnement sans longer aucune de ces parois internes permet de réduire les pertes de charge dans la chambre de tourbillonnement 20 en évitant les phénomènes de volume laminaire parasite. Cette caractéristique est d'autant plus avantageuse que l'on réalise les canaux de tourbillonnement 13 avec des sections de passage réduites générant une perte de charge importante. Ainsi, la perte de charge générée par les sections réduites des canaux de tourbillonnement permet de réaliser un tourbillonnement ou vortex à l'intérieur de tourbillonnement 20 sans perte de charge à ce niveau.

Bien que la tête de pulvérisation de l'invention ait été illustrée avec deux canaux de tourbillonnement 13, il est possible d'en prévoir plus de deux sans pour cela sortir du cadre de l'invention. Les canaux de tourbillonnement sont ici alimentés par un conduit interne commun 17 et un canal annulaire commun 16 : cependant, on peut également prévoir que chaque canal 13 soit alimenté de manière parfaitement indépendante par des conduits respectifs propres.

Grâce à l'invention, on obtient une tête de pulvérisation à perte de charge réduite et sans effet laminaire parasite.

## Revendications

1. Tête de pulvérisation de produit fluide comprenant :
- un orifice de pulvérisation (21) définissant un axe de distribution X,
- une chambre de tourbillonnement (20) en amont de l'orifice de pulvérisation (21), la chambre comprenant une paroi de fond (12) sensiblement perpendiculaire à l'axe de distribution X et une paroi latérale périphérique (25), et
- des canaux de tourbillonnement (13) définissant respectivement des sorties de canal (131) qui débouchent transversalement à l'axe de distribution X dans la chambre de tourbillonnement (20) de manière à générer un écoulement tourbillonnaire à l'intérieur de la chambre de tourbillonnement (20), chaque canal (13) définissant un axe de projection Y qui s'étend dans la chambre de tourbillonnement (20) à partir de la sortie de canal (131),
**caractérisée en ce que** les axes de projection Y des canaux de tourbillonnement (13) s'éloignent à la fois de la paroi de fond (12) et de la paroi latérale périphérique (25) qui sont toutes deux adjacentes aux sorties de canal (131) de manière à traverser la chambre de tourbillonnement (20) sans longer ni la paroi de fond (12), ni la paroi latérale périphérique (25).

2. Tête de pulvérisation selon la revendication 1, dans laquelle la paroi de fond (12) est sensiblement plane, les sorties de canal (131) débouchant dans la chambre de tourbillonnement (20) au niveau de la paroi de fond (12).

3. Tête de pulvérisation selon la revendication 1 ou 2, dans laquelle la chambre de tourbillonnement (20) comprend une paroi avant (24) dans laquelle est formé l'orifice de pulvérisation (21), les axes de projection Y étant dirigés vers cette paroi avant (21).

4. Tête de pulvérisation selon l'une quelconque des revendications précédentes, dans laquelle la paroi latérale périphérique (25) est sensiblement cylindrique.

5. Tête de pulvérisation selon l'une quelconque des revendications 2 et 4, dans laquelle les axes de projection Y des canaux de tourbillonnement (13) s'étendant transversalement par rapport à la paroi de fond (12) et à la paroi latérale (25), avantageusement avec un angle de l'ordre de 45° par rapport à la paroi de fond (12) et par rapport à la paroi latérale (25).

6. Tête de pulvérisation selon l'une quelconque des revendications précédentes, dans laquelle les canaux de tourbillonnement (13) sont formés dans une paroi tronconique (14) ayant un axe de révolution confondu avec l'axe de distribution X.

7. Tête de pulvérisation selon les revendications précédentes, comprenant un corps de tête (1) et un gicleur (2), le corps de tête (1) formant une broche (11) définissant la paroi de fond (12) et la paroi tronconique (14), le gicleur (2) étant engagé autour de la broche (11) en définissant entre eux la chambre de tourbillonnement (20) et les canaux de tourbillonnement (13), le gicleur (2) définissant la paroi avant (24) et la paroi latérale (25), ainsi qu'une zone tronconique (26) qui vient en contact étanche avec la paroi tronconique (14) de la broche (11) pour former les canaux de tourbillonnement (13), le gicleur (2) présentant avantageusement une symétrie de révolution autour de l'axe de distribution X.

8. Tête de pulvérisation selon l'une quelconque des revendications précédentes, dans laquelle les sorties de canaux (131) débouchent de manière non tangentielle dans la chambre de tourbillonnement (20).

9. Tête de pulvérisation selon l'une quelconque des revendications précédentes, dans laquelle la chambre de tourbillonnement (20) présente une épaisseur E dans le sens de l'axe de distribution X et un diamètre D dans le sens perpendiculaire à l'axe de distribution X, le rapport E/D étant inférieur à environ 0,8, E étant avantageusement inférieur à environ 0,5 mm.

10. Tête de pulvérisation selon l'une quelconque des revendications précédentes, dans laquelle les canaux de tourbillonnement (13) sont rectilignes.

11. Distributeur de produit fluide comprenant un réservoir, une pompe montée sur le réservoir et une tête de pulvérisation selon l'une quelconque des revendications précédentes associée à la pompe.

## Patentansprüche

1. Zerstäubungskopf für ein fluides Produkt, aufweisend:
- eine Zerstäubungsöffnung (21), die eine Ausgabeachse X definiert,
- eine Wirbelkammer (20) stromaufwärts der Zerstäubungsöffnung (21), wobei die Kammer eine Bodenwand (12) im Wesentlichen senkrecht zur Ausgabeachse X und eine seitliche Umfangswand (25) aufweist, und
- Wirbelkanäle (13), die jeweils Kanalausgänge (131) definieren, die derart quer zur Ausgabeachse X in der Wirbelkammer (20) münden, dass ein Wirbelstrom im Inneren der Wirbelkammer (20) gebildet wird, wobei jeder Kanal (13) eine Projektionsachse Y definiert, die sich von dem Kanalausgang (131) in die Wirbelkammer (20) erstreckt,
**dadurch gekennzeichnet, dass** sich die Projektionsachsen Y der Wirbelkanäle (13) gleichzeitig von der Bodenwand (12) und der seitlichen Umfangswand (25) entfernen, die beide so an die Kanalausgänge (131) angrenzen, dass sie die Wirbelkammer (20) queren, ohne an der Bodenwand (12) oder der seitlichen Umfangswand (25) entlangzuführen.

2. Zerstäubungskopf nach Anspruch 1, wobei die Bodenwand (12) im Wesentlichen eben ist, wobei die Kanalausgänge (131) an der Bodenwand (12) in die Wirbelkammer (20) münden.

3. Zerstäubungskopf nach Anspruch 1 oder 2, wobei die Wirbelkammer (20) eine Vorderwand (24) aufweist, in der die Zerstäubungsöffnung (21) gebildet ist, wobei die Projektionsachsen Y zu dieser Vorderwand (21) hin gerichtet sind.

4. Zerstäubungskopf nach einem der vorhergehenden Ansprüche, wobei die seitliche Umfangswand (25) im Wesentlichen zylindrisch ist.

5. Zerstäubungskopf nach einem der Ansprüche 2 und 4, wobei sich die Projektionsachsen Y der Wirbelkanäle (13) quer zur Bodenwand (12) und zur Seitenwand (25) erstrecken, vorteilhafterweise in einem Winkel im Bereich von 45° in Bezug auf die Bodenwand (12) und in Bezug auf die Seitenwand (25).

6. Zerstäubungskopf nach einem der vorhergehenden Ansprüche, wobei die Wirbelkanäle (13) in einer kegelstumpfartigen Wand (14) mit einer Drehachse, die mit der Ausgabeachse X zusammenfällt, ausgebildet sind.

7. Zerstäubungskopf nach einem der vorhergehenden Ansprüche, aufweisend einen Kopfkörper (1) und eine Spritzdüse (2), wobei der Kopfkörper (1) eine Spindel (11) bildet, die die Bodenwand (12) und die kegelstumpfartige Wand (14) bildet, wobei die Spritzdüse (2) um die Spindel (11) im Eingriff ist und diese dabei zwischen sich die Wirbelkammer (20) und die Wirbelkanäle (13) definieren, wobei die Spritzdüse (2) die Vorderwand (24) und die Seitenwand (25) sowie einen kegelstumpfartigen Bereich (26) definiert, der mit der kegelstumpfartigen Wand (14) der Spindel (11) in dichten Kontakt kommt, um die Wirbelkanäle (13) zu bilden, wobei die Spritzdüse (2) vorteilhafterweise eine Drehsymmetrie um die Ausgabeachse X bildet.

8. Zerstäubungskopf nach einem der vorhergehenden Ansprüche, wobei die Kanalausgänge (131) nicht tangential in die Wirbelkammer (20) münden.

9. Zerstäubungskopf nach einem der vorhergehenden Ansprüche, wobei die Wirbelkammer (20) eine Dicke E in Richtung der Ausgabeachse X und einen Durchmesser D in Richtung senkrecht zur Ausgabeachse X bildet, wobei das Verhältnis E/D weniger als etwa 0,8 beträgt, wobei E vorteilhafterweise weniger als etwa 0,5 mm beträgt.

10. Zerstäubungskopf nach einem der vorhergehenden Ansprüche, wobei die Wirbelkanäle (13) geradlinig sind.

11. Spender für ein fluides Produkt, aufweisend einen Behälter, eine auf dem Behälter montierte Pumpe und einen Zerstäubungskopf nach einem der vorhergehenden Ansprüche in Verbindung mit der Pumpe.

## Claims

1. A fluid spray head comprising:
• a spray orifice (21) defining a dispensing axis X;
• a swirl chamber (20) upstream from the spray orifice (21), the chamber including an end wall (12) that is substantially perpendicular to the dispensing axis X, and a peripheral side wall (25); and
• swirl channels (13) respectively defining channel outlets (131) that open out transversally to the dispensing axis X into the swirl chamber (20) so as to generate a swirl flow inside the swirl chamber (20), each channel (13) defining a projection axis Y that extends into the swirl chamber (20) from the channel outlet (131);
said spray head being **characterized in that** the projection axes Y of the swirl channels (13) extend away both from the end wall (12) and from the peripheral side walls (25) which are both adjacent to the channel outlets (131) so as to pass through the swirl chamber (20) without passing along either the end wall (12) or the peripheral side wall (25).

2. A spray head according to claim 1, wherein the end wall (12) is substantially plane, the channel outlets (131) opening out into the swirl chamber (20) at the end wall (12).

3. A spray head according to claim 1 or claim 2, wherein the swirl chamber (20) includes a front wall (24) in which the spray orifice (21) is formed, the projection axes Y being directed towards the front wall (21).

4. A spray head according to any preceding claim, wherein the peripheral side wall (25) is substantially cylindrical.

5. A spray head according to claim 2 or claim 4, wherein the projection axes Y of the swirl channels (13) extend transversally relative to the end wall (12) and to the side wall (25), advantageously with an angle of about 45° relative to the end wall (12) and relative to the side wall (25).

6. A spray head according to any preceding claim, wherein the swirl channels (13) are formed in a frustoconical wall (14) having an axis of revolution that coincides with the dispensing axis X.

7. A spray head according to the preceding claims, comprising a head body (1) and a nozzle (2), the head body (1) forming a pin (11) that defines the end wall (12) and the frustoconical wall (14), the nozzle (2) being engaged around the pin (11), and between them they define the swirl chamber (20) and the swirl channels (13), the nozzle (2) defining the front wall (24), the side wall (25), and a frustoconical zone (26) that comes into leaktight contact with the frustoconical wall (14) of the pin (11) so as to form the swirl channels (13), the nozzle (2) advantageously being circularly symmetrical about the dispensing axis X.

8. A spray head according to any preceding claim, wherein the channel outlets (131) open out in non-tangential manner into the swirl chamber (20).

9. A spray head according to any preceding claim, wherein the swirl chamber (20) presents a thickness E in the direction of the dispensing axis X, and a diameter D in the direction that is perpendicular to the dispensing axis X, the ratio E/D being less than about 0.8, E advantageously being less than about 0.5 mm.

10. A spray head according to any preceding claim, wherein the swirl channels (13) are rectilinear.

11. A fluid dispenser comprising a reservoir, a pump mounted on the reservoir, and a spray head according to any preceding claim and associated with the pump.
